# EUROPÄISCHE PATENTSCHRIFT

(11) **EP 3 523 210 B1**
(45) Veröffentlichungstag und Bekanntmachung des Hinweises auf die Patenterteilung: **11.09.2024**
(21) Anmeldenummer: 17780391.3
(22) Anmeldetag: 05.10.2017
(51) Int. Cl.: B65D 5/02, B65D 5/42, B31B 50/00, B31B 50/26, B31B 50/74

(54) **VERFAHREN ZUM HERSTELLEN EINES ZUSCHNITTS FÜR EINE VERPACKUNG, ZUSCHNITT UND VERPACKUNG AUS EINEM ZUSCHNITT**
METHOD FOR PRODUCING A BLANK FOR A PACKAGING ITEM, BLANK AND PACKAGING MADE FROM A BLANK
PROCÉDÉ PERMETTANT DE PRODUIRE UN FLAN POUR UN EMBALLAGE, FLAN ET EMBALLAGE CONSTITUÉ D'UN FLAN

(30) Priorität: 05.10.2016 DE 102016118895
(43) Veröffentlichungstag der Anmeldung: 14.08.2019
(73) Patentinhaber: Mayr-Melnhof Karton AG, 1041 Wien (AT)
(72) Erfinder: KOLLMANN, Jürgen, 54340 Pölich (DE); VORENKAMP, Harman, 71549 Auenwald (DE); THEIS, Uwe, 54317 Riveris (DE)
(74) Vertreter: Hofstetter, Schurack & Partner
(86) Internationale Anmeldenummer: PCT/EP2017/075329
(87) Internationale Veröffentlichungsnummer: WO 2018/065512

(56) Entgegenhaltungen:
- EP-A2- 0 054 907
- WO-A1-2015/010727
- US-A- 1 762 703
- US-A- 2 944 295
- US-A1- 2013 184 135

## Beschreibung

Die Erfindung betrifft ein Verfahren zum Herstellen eines Zuschnitts für eine Verpackung, welcher ein cellulosehaltiges Basismaterial mit wenigstens einer Linie aus der Gruppe der Falt-, Falz-, Schneid-, Rill- und/oder Biegelinien umfasst. Die Erfindung betrifft weiterhin einen Zuschnitt zur Herstellung einer Verpackung, welcher ein cellulosehaltiges Basismaterial mit wenigstens einer Linie aus der Gruppe der Falt-, Falz-, Schneid-, Rill- und/oder Biegelinien umfasst, ein Verfahren zum Herstellen einer Verpackung aus einem solchen Zuschnitt sowie eine aus einem derartigen Zuschnitt hergestellte Verpackung.

Cellulosebasierte Verpackungen, die zumindest teilweise aus Papier, Karton oder Pappe bestehen, sind in einer großen Vielzahl bekannt. Insbesondere werden solche Verpackungen für das Abfüllen, den Transport und die Aufbewahrung von unterschiedlichen Waren verwendet. Bei den Waren kann es sich dabei zum Beispiel um Cerealien, Cornflakes oder andere schütt- und rieselfähige Lebensmittel handeln. Ebenso sind Verpackungen für stangenförmige Waren wie Zigaretten, Zigarren und dergleichen bekannt. Die Herstellung derartiger Verpackungen erfolgt unter Verwendung von Zuschnitten, die mit einer oder mehreren Linien aus der Gruppe der Falt-, Falz-, Schneid-, Rill- und/oder Biegelinien versehen und anschließend entlang dieser Linien entsprechend gefaltet, gefalzt, geschnitten, gerillt und/oder gebogen werden. Die Definition dieser Linien erfolgt üblicherweise über verschiedene Techniken wie beispielsweise Prägen, Stanzen, Embossing, Debossing, Rillen, Laserschneiden und dergleichen.

Dokument US 2013/184135 A1 beschreibt ein Verfahren zum Falten von Zuschnitten aus Wellpappe zur Herstellung von Faltschachteln, wobei die Zuschnitte mit zumindest annähernd parallel zum Verlauf der Wellungen der Wellpappe ausgerichteten Rillen, Kerben, Perforationen oder dergleichen ausgebildet werden und gegebenenfalls auch rechtwinklig dazu, entlang derer gefaltet oder gebogen werden kann.

Als nachteilig ist der Umstand anzusehen, dass die Definition bzw. Herstellung solcher Linien mit einem relativ hohen apparativen Aufwand verbunden und nur schwer an unterschiedlich ausgebildete Basismaterialien oder Verpackungsvarianten anpassbar ist.

Aufgabe der vorliegenden Erfindung ist es, ein Verfahren zum Herstellen eines Zuschnitts für eine Verpackung anzugeben, mit welchem wenigstens eine Linie aus der Gruppe der Falt-, Falz-, Schneid-, Rill- und/oder Biegelinien flexibler auf bzw. in einem cellulosehaltigen Basismaterial definiert werden kann. Eine weitere Aufgabe der Erfindung besteht darin, einen Zuschnitt zur Herstellung einer Verpackung anzugeben, welcher ein cellulosehaltiges Basismaterial mit wenigstens einer Linie aus der Gruppe der Falt-, Falz-, Schneid-, Rill- und/oder Biegelinien umfasst, wobei die wenigstens eine Linie flexibler definierbar ist. Eine weitere Aufgabe der Erfindung besteht darin, ein Verfahren zum Herstellen einer Verpackung aus einem solchen Zuschnitt sowie eine aus einem derartigen Zuschnitt hergestellte Verpackung anzugeben.

Die Aufgaben werden erfindungsgemäß durch ein Verfahren gemäß Anspruch 1 zum Herstellen eines Zuschnitts für eine Verpackung, durch einen Zuschnitt gemäß Anspruch 9 zur Herstellung einer Verpackung, durch ein Verfahren gemäß Anspruch 11 zum Herstellen einer Verpackung aus einem solchen Zuschnitt sowie durch eine Verpackung gemäß Anspruch 14 gelöst. Vorteilhafte Ausgestaltungen mit zweckmäßigen Weiterbildungen der Erfindung sind in den jeweiligen Unteransprüchen angegeben, wobei vorteilhafte Ausgestaltungen jedes Erfindungsaspekts als vorteilhafte Ausgestaltungen der jeweils anderen Erfindungsaspekte anzusehen sind.

Ein erster Aspekt der Erfindung betrifft ein Verfahren gemäß Anspruch 1 zum Herstellen eines Zuschnitts für eine Verpackung, welcher ein cellulosehaltiges Basismaterial mit wenigstens einer Linie aus der Gruppe der Falt-, Falz-, Schneid-, Rill- und/oder Biegelinien umfasst. Erfindungsgemäß wird eine flexiblere und zuverlässigere Definition einer oder mehrerer Linien auf dem cellulosehaltigen Basismaterial durch zumindest abschnittsweises Aufbringen von wenigstens einer hygroskopischen Substanz auf das Basismaterial erreicht, wobei wenigstens eine hygroskopische Substanz aus der Gruppe der hygroskopischen Feststoffe, Gele und/oder Flüssigkeiten auf das Basismaterial aufgebracht wird, wobei der Zuschnitt nach dem Aufbringen der wenigstens einen hygroskopischen Substanz getrocknet wird. Im Unterschied zum Stand der Technik ist es damit in einfachster Ausgestaltung der Erfindung nicht erforderlich, die Linie durch einen Präge-, Schneid-, Nut- oder sonstigen Schritt, der zu einem Materialabtrag oder zu einer mechanischen Verformung des Basismaterials führt, zu definieren bzw. herzustellen. Stattdessen wird die wenigstens eine Linie mit Hilfe einer hygroskopischen Substanz definiert, die somit vorzugsweise ausschließlich entlang der gewünschten Linie aufgetragen wird bzw. werden, ohne an die Linie angrenzende Bereiche des Basismaterials zu benetzen bzw. zu beschichten. Unter einem cellulosehaltigen Basismaterial wird im Rahmen der vorliegenden Erfindung ein Material verstanden, welches zumindest überwiegend, das heißt zu mindestens 51 %, insbesondere zu mindestens 75 % und bevorzugt zu mindestens 90 % aus Cellulose besteht, wobei im Rahmen der vorliegenden Erfindung prozentuale Angaben grundsätzlich als Gewichtsprozente zu verstehen sind, sofern nichts Gegenteiliges angegeben ist. Das Basismaterial kann grundsätzlich unbeschichtet oder auf einer Seite bereits mit einer oder mehreren Schichten versehen sein. Beispielsweise kann das Basismaterial gestrichenes oder ungestrichenes Papier, gestrichener oder ungestrichener Karton oder gestrichene oder ungestrichene Pappe sein. Unter einer hygroskopischen Substanz werden im Rahmen der vorliegenden Erfindung generell einzelne Substanzen oder Substanzgemische verstanden, die zumindest unter SATP-Bedingungen ("Standard Ambient Temperature and Pressure", Standardtemperatur T = 298,15 K entsprechend 25 °C, Standarddruck p = 1013 hPa = 1,013 bar) Wasser anziehen und mit dem cellulosehaltigen Basismaterial kompatibel sind, das heißt dieses bei Kontakt nicht in unzulässiger Weise beschädigen. Eine typische Eigenschaft hygroskopischer Substanzen ist beispielsweise die Aufnahme von Feuchtigkeit (Wasserdampf) aus der sie umgebenden Atmosphäre (Luft), sofern die relative Luftfeuchtigkeit der Umgebungsatmosphäre > 1 %, insbesondere > 20 % und vorzugsweise zwischen 35 % und 100 % beträgt. Durch die hygroskopische Substanz kann das Basismaterial gezielt im Bereich der betreffenden Linie angefeuchtet und dadurch erweicht bzw. geschwächt werden. Mit Hilfe der erfindungsgemäß definierten Linie(n) wird daher eine gezielte und auf die definierte Linie begrenzte Materialschwächung des Basismaterials ermöglicht, wodurch eine einfachere Verbiegung, Faltung, Trennung und/oder Perforation des Basismaterials realisierbar sind, so dass Verpackungen schneller und prozesssicherer aus einem solchen Zuschnitt hergestellt werden können. Darüber hinaus kann bzw. können die Linie(n) wesentlich flexibler definiert und an unterschiedliche Basismaterialien und Verpackungstypen angepasst werden, da keine aufwändige maschinelle Bearbeitung des Basismaterials zur Herstellung der Linie(n) erforderlich ist. Beispielsweise kann die Auftragsmenge der hygroskopischen Substanz an die Schichtdicke, die Saugfähigkeit oder den gewünschten Biegewinkel des Basismaterials angepasst werden. Über die Menge und Art der aufgebrachten Substanz kann zudem Einfluss auf die Sorptionsisotherme und den hygroskopischen Punkt genommen werden.

Erfindungsgemäß wird der Zuschnitt nach dem Aufbringen der wenigstens einen hygroskopischen Substanz getrocknet. Hierdurch werden ein Verblocken oder Verlaufen der hygroskopischen Substanz sowie ein vorzeitiges Verbiegen des Basismaterials entlang der Linie zuverlässig verhindert, so dass der Zuschnitt vor seiner Weiterverarbeitung zu einer Verpackung problemlos gestapelt, aufgerollt, transportiert und gelagert werden kann.

Generell sind "ein/eine" im Rahmen dieser Offenbarung als unbestimmte Artikel zu lesen, also ohne ausdrücklich gegenteilige Angabe sowohl als "nur ein/eine" als auch als "mindestens ein/eine". Zum Beispiel kann ein erfindungsgemäß hergestellter Zuschnitt lediglich eine einzelne Linie aufweisen, die in der vorstehend beschriebenen Weise definiert wird. Alternativ kann ein erfindungsgemäß hergestellter Zuschnitt zwei oder mehr Linien aufweisen, die in der beschriebenen Weise definiert werden. Ebenso kann vorgesehen sein, dass ein erfindungsgemäß hergestellter Zuschnitt ein oder mehrere in der beschriebenen Weise definierte Linien und darüber hinaus ein oder mehrere konventionell hergestellte, also beispielsweise geprägte, gefalzte, gerillte etc. Linien umfasst. Weiterhin sind grundsätzlich Kombinationen aus konventionell hergestellten und erfindungsgemäß definierten Linien möglich, beispielsweise wenn eine besonders starke Erleichterung der Biege-, Falt- oder Trenneigenschaften des Basismaterials gefordert sind. Ebenso kann vorgesehen sein, dass eine Linie abschnittsweise in der vorstehend beschriebenen Weise definiert und in anderen Abschnitten konventionell definiert bzw. hergestellt wird. Dass wenigstens eine hygroskopische Substanz aus der Gruppe der hygroskopischen Feststoffe, Gele und/oder Flüssigkeiten auf das Basismaterial aufgebracht wird, erlaubt eine optimale Abstimmung der hygroskopischen Substanz an die konkrete Ausgestaltung des Basismaterials und die herzustellende Verpackung. Die Aggregatzustände "fest" und "flüssig" beziehen sich ebenfalls auf SATP-Bedingungen. Unter einem Gel werden im Rahmen der vorliegenden Erfindung disperse Systeme verstanden, die aus mindestens zwei Komponenten besteht. Die feste Komponente bildet dabei ein schwammartiges, dreidimensionales Netzwerk, dessen Poren durch eine Flüssigkeit (Lyogel) oder ein Gas (Xerogel, Aerogel) ausgefüllt sind. Beispiele für geeignete Substanzen umfassen organische Polymere, Silicagel, Zeolithe, Gelatine, Glycerin sowie wässrigen Salzlösung, beispielsweise von Lithiumchlorid, Lithiumbromid, Magnesiumchlorid, Calciumchlorid oder Natriumsulfat. Feste und gelförmige Substanzen besitzen gegenüber Flüssigkeiten den Vorteil, dass sie nach dem Beschichten des Basismaterials nicht oder nur sehr langsam verlaufen, was in manchen Fällen nachfolgende Bearbeitungsschritte erleichtern kann. Umgekehrt lassen sich Flüssigkeiten sehr einfach auftragen und eignen sich besonders gut zum Imprägnieren des Basismaterials, um diesem entlang der Linie abweichende Eigenschaften zu verleihen. Vorzugsweise ist die verwendete hygroskopische Substanz lebensmitteltauglich. Weiterhin kann vorgesehen sein, dass die hygroskopische Substanz in einem Lösungsmittel gelöst oder in einem Suspensions- bzw. Dispersionsmittel suspendiert bzw. dispergiert vorliegt.

Weitere Vorteile ergeben sich, wenn als hygroskopische Substanz wenigstens ein anorganisches oder organisches Salz, insbesondere ein kristallwasserfreies anorganisches oder organisches Salz, verwendet wird. Dies erlaubt eine besonders einfache und kostengünstige Definition der gewünschten Linie(n). Als anorganische Salze eignen sich insbesondere regenerierbare hygroskopische Verbindungen mit Chlorid-, Sulfat- und/oder Phosphationen wie etwa NaCl, MgCl₂ (E 511), Na₂SO₄ oder K₂HPO_{4/}KH₂PO₄, die nach der Verwendung zurückgewonnen, getrocknet und wiederverwendet werden können.

In einer weiteren vorteilhaften Ausgestaltung der Erfindung ist vorgesehen, dass das Basismaterial mit wenigstens einem weiteren Material zu einem Verbundmaterial verbunden wird, wobei das Basismaterial vorzugsweise über einen Haftvermittler mit dem weiteren Material verbunden wird. Hierdurch können die Eigenschaften des Zuschnitts optimal an das Anforderungsprofil der späteren Verpackung angepasst werden. Als weiteres Material eignen sich beispielsweise Kunststoffe wie Acrylate, PE, PP, PVOH oder PET, Aluminium oder auch weitere cellulosehaltige Materialien wie Papier, Karton oder Pappe. Vorzugsweise wird das Basismaterial über einen Haftvermittler mit dem weiteren Material verbunden. Mit anderen Worten werden das Basismaterial und das weitere Material über den Haftvermittler stoffschlüssig miteinander verbunden, um einen besonders zuverlässigen und stark beanspruchbaren Werkstoffverbund zu erzielen.

In einer weiteren vorteilhaften Ausgestaltung der Erfindung ist es vorgesehen, dass die wenigstens eine hygroskopische Substanz durch wenigstens ein Druckverfahren, insbesondere aus der Gruppe berührungslose, direkte und/oder indirekte Druckverfahren, Tintenstrahldruck, Flexodruck, Transferdruck, Siebdruck, Offsetdruck, Tiefdruck, Hochdruck, Flachdruck und Digitaldruck, und/oder durch eine Auftragsdüse auf das Basismaterial aufgebracht wird. Dies erlaubt eine besonders präzise und flexible Definition der betreffenden Linie(n). Die Verwendung berührungsloser Druckverfahren erlaubt eine besonders schnelle und flexible Definition von Linien ohne mechanische Verformung des Basismaterials. Umgekehrt kann mit Hilfe von berührenden Druckverfahren gleichzeitig eine Verformung des Basismaterials, beispielsweise eine Rillung oder Prägung, durchgeführt werden. Ebenso das Basismaterial gleichzeitig mit dem Aufbringen geschnitten bzw. getrennt werden.

Weitere Vorteile ergeben sich, indem das Basismaterial zumindest abschnittsweise mit der hygroskopischen Substanz imprägniert wird und/oder dass die wenigstens eine hygroskopische Substanz in einer Menge zwischen 1,0*10⁻¹² g/cm² und 5,0 g/cm² auf das Basismaterial aufgetragen wird. Unter einer Imprägnierung wird dabei eine durchtränkende Behandlung des Basismaterials mit der hygroskopischen Substanz verstanden. Hierdurch kann das Basismaterial gezielt im Bereich der betreffenden Linie mit veränderten Material- und Gebrauchseigenschaften ausgestattet werden. Wenn die wenigstens eine hygroskopische Substanz in einer Menge zwischen 1,0*10⁻¹² g/cm² und 5,0 g/cm² auf das Basismaterial aufgetragen wird, kann es in manchen Ausführungsformen ausreichend sein, die hygroskopische Substanz in Pico-, Nano-, Mikro-, Milli- oder Zentigramm-Mengen sowie in Mengen von 0,1 g, 0,2 g, 0,3 g, 0,4 g, 0,5 g, 0,6 g, 0,7 g, 0,8 g, 0,9 g, 1,0 g, 1,1 g, 1,2 g, 1,3 g, 1,4 g, 1,5 g, 1,6 g, 1,7 g, 1,8 g, 1,9 g, 2,0 g, 2,1 g, 2,2 g, 2,3 g, 2,4 g, 2,5 g, 2,6 g, 2,7 g, 2,8 g, 2,9 g, 3,0 g, 3,1 g, 3,2 g, 3,3 g, 3,4 g, 3,5 g, 3,6 g, 3,7 g, 3,8 g, 3,9 g, 4,0 g, 4,1 g, 4,2 g, 4,3 g, 4,4 g, 4,5 g, 4,6 g, 4,7 g, 4,8 g, 4,9 g oder 5,0 g pro Quadratzentimeter Basismaterial aufzubringen, wobei sämtliche Zwischenwerte als mitoffenbart anzusehen sind. Beispielsweise kann es in manchen Ausgestaltungen ausreichend sein, die hygroskopische Substanz oder eine Lösung bzw. Dispersion davon mit Hilfe eines

Tintenstrahldruckverfahrens picoliterweise auf das Basismaterial aufzubringen. Auf diese Weise genügt beispielsweise 1 ml der hygroskopischen Substanz bzw. 1 ml einer Lösung/Suspension/Dispersion einer hygroskopischen Substanz zur Definition einer oder mehrerer Linien mit einer Gesamtlänge von über 300 m. Generell kann mit steigender Menge an hygroskopischer Substanz pro Fläche die Menge an in das Basismaterial einbringbarer Feuchtigkeit erhöht werden. Alternativ oder zusätzlich ist es vorgesehen, dass die wenigstens eine hygroskopische Substanz mit einer Breite zwischen 0,1 mm und 50 mm auf das Basismaterial aufgetragen wird also beispielsweise mit einer Breite von 0,1 mm, 0,2 mm, 0,3 mm, 0,4 mm, 0,5 mm, 0,6 mm, 0,7 mm, 0,8 mm, 0,9 mm, 1,0 mm, 1,1 mm, 1,2 mm, 1,3 mm, 1,4 mm, 1,5 mm, 1,6 mm, 1,7 mm, 1,8 mm, 1,9 mm, 2 mm, 3 mm, 4 mm, 5 mm, 6 mm, 7 mm, 8 mm, 9 mm, 10 mm, 11 mm, 12 mm, 13 mm, 14 mm, 15 mm, 16 mm, 17 mm, 18 mm, 19 mm, 20 mm, 21 mm, 22 mm, 23 mm, 24 mm, 25 mm, 26 mm, 27 mm, 28 mm, 29 mm, 30 mm, 31 mm, 32 mm, 33 mm, 34 mm, 35 mm, 36 mm, 37 mm, 38 mm, 39 mm, 40 mm, 41 mm, 42 mm, 43 mm, 44 mm, 45 mm, 46 mm, 47 mm, 48 mm, 49 mm oder 50 mm, wobei sämtliche Zwischenwerte als mitoffenbart anzusehen sind. Hierdurch ist es möglich, unterschiedlich breite Linien zu definieren, beispielsweise um unterschiedliche Biegewinkel, Prägungen, Faltungen, Rillungen, Schnitte oder Kombinationen hieraus zu definieren.

In einer weiteren vorteilhaften Ausgestaltung der Erfindung ist vorgesehen, dass mehrere Linien durch Aufbringen der wenigstens einen hygroskopischen Substanz auf das Basismaterial zumindest abschnittsweise definiert werden. Hierdurch können beispielsweise Faltungen mit großem Radius sowie gebogene bzw. komplexe Faltungen und Schnitte besonders einfach und flexibel realisiert werden.

Weitere Vorteile ergeben sich, indem die wenigstens eine hygroskopische Substanz derart auf das Basismaterial aufgebracht wird, dass wenigstens eine durchgezogene oder unterbrochene Linie und/oder mehrere nebeneinander angeordnete Linien und/oder wenigstens eine gerade oder gekrümmte Linie und/oder eine Schneidlinie und wenigstens eine weitere Linie definiert wird. Hierdurch kann die betreffende Linie optimal an den bei der Herstellung einer Verpackung vorgesehenen Arbeitsschritt, also beispielsweise an einen Falt-, Biege-, Schneid- oder Trennschritt angepasst werden. Weiterhin ist es möglich, eine Biege- oder Prägeline und eine Schneidlinie abstandsfrei voneinander zu definieren, wodurch das Entstehen von Bruch- oder Verwerfungskanten zuverlässig verhindert werden kann.

In einer weiteren vorteilhaften Ausgestaltung der Erfindung ist vorgesehen, dass die hygroskopische Substanz auf eine Rückseite des Basismaterials und/oder nur in Bereichen des Basismaterials aufgebracht wird, die bei der Herstellung einer Verpackung aus dem Zuschnitt umgeformt und/oder getrennt werden. Hierdurch wird sichergestellt, dass an die betreffende(n) Linie(n) angrenzende Bereiche Basismaterials nicht beeinflusst werden. Damit behält das Basismaterial insbesondere auf seiner Vorderseite bzw. in späteren Wandbereichen seine mechanischen und optischen Eigenschaften. Alternativ oder zusätzlich ist vorgesehen, dass die hygroskopische Substanz über eine mechanische Verformung im Basismaterial aufgebracht wird bzw. werden. Hierdurch kann eine entsprechende Linie sehr präzise trotz einer bereits vorhandenen Prägung oder einer anderen mechanischen Verformung im Basismaterial definiert werden.

Ein zweiter Aspekt der Erfindung betrifft einen Zuschnitt gemäß Anspruch 9 zur Herstellung einer Verpackung, welcher ein cellulosehaltiges Basismaterial mit wenigstens einer Linie aus der Gruppe der Falt-, Falz-, Schneid-, Rill- und/oder Biegelinien umfasst. Erfindungsgemäß ist die wenigstens eine Linie zumindest abschnittsweise durch wenigstens eine auf das Basismaterial aufgetragene hygroskopische Substanz definiert, wobei die wenigstens eine hygroskopische Substanz aus der Gruppe der hygroskopischen Feststoffe, Gele und/oder Flüssigkeiten ist und wobei der Zuschnitt nach dem Aufbringen der wenigstens einen hygroskopischen Substanz getrocknet ist. Mit Hilfe der erfindungsgemäß definierten Linie(n) wird eine gezielte Materialschwächung des Basismaterials ermöglicht, was eine einfachere Verbiegung, Faltung, Trennung und/oder Perforation des Basismaterials erlaubt, so dass Verpackungen schneller und prozesssicherer aus einem solchen Zuschnitt hergestellt werden können. Darüber hinaus kann bzw. können die Linie(n) wesentlich flexibler definiert und an unterschiedliche Basismaterialien und Verpackungstypen angepasst sein, da keine aufwändige maschinelle Bearbeitung des Basismaterials zur Herstellung der Linie(n) erforderlich ist. Beispielsweise kann die Auftragsmenge der hygroskopischen Substanz an die Schichtdicke, die Saugfähigkeit oder den gewünschten Biegewinkel des Basismaterials angepasst werden. Weitere Merkmale und deren Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts und umgekehrt anzusehen sind.

In einer vorteilhaften Ausgestaltung der Erfindung ist vorgesehen, dass die wenigstens eine Linie zwischen wenigstens zwei Elementen aus der Gruppe Klebelasche, Rückwandelement, Seitenwandelement, Vorderwandelement, Deckelwandelement, Bodenwandelement, Stecklasche, Deckellasche, Staublasche und Bodenlasche definiert ist. Dies erlaubt eine besonders flexible Anpassung des Zuschnitts an unterschiedlichste Verpackungstypen.

Ein dritter Aspekt der Erfindung betrifft ein Verfahren zum Herstellen einer Verpackung aus einem Zuschnitt, welcher durch ein Verfahren gemäß dem ersten Erfindungsaspekt hergestellt und/oder gemäß dem zweiten Erfindungsaspekt ausgebildet ist, bei welchem die wenigstens eine Linie, die zumindest abschnittsweise durch die auf das Basismaterial aufgetragene hygroskopische Substanz definiert ist, gefaltet und/oder geschnitten und/oder gerillt und/oder gebogen wird. Hierdurch können besonders einfach und zuverlässig unterschiedliche Verpackungstypen hergestellt werden, da die Linie(n) besonders flexibel definiert und der entsprechend ausgestattete Zuschnitt entsprechend einfach und präzise zur jeweiligen Verpackung verarbeitet werden kann. Weitere Merkmale und deren Vorteile sind den Beschreibungen des ersten und zweiten Erfindungsaspekts zu entnehmen, wobei vorteilhafte Ausgestaltungen des ersten und zweiten Erfindungsaspekts als vorteilhafte Ausgestaltungen des dritten Erfindungsaspekts und umgekehrt anzusehen sind.

In einer vorteilhaften Ausgestaltung der Erfindung wird die hygroskopische Substanz vor dem Falt-, Falz-, Schneid-, Rill- und/oder Biegeschritt angefeuchtet. Hierdurch wird Feuchtigkeit über die hygroskopische Substanz im Bereich der betreffenden Linie an bzw. in das cellulosehaltige Basismaterial transportiert, wodurch dieses entlang der Linie leichter gebogen, gefaltet, gerillt oder getrennt werden kann. Dies ist insbesondere von Vorteil, wenn der Zuschnitt bzw. die hygroskopische Substanz vor der Verarbeitung zur Verpackung getrocknet wurde, um die Lager-, Stapel- und Transportfähigkeit des Zuschnitts zu verbessern.

Weitere Vorteile ergeben sich, indem die hygroskopische Substanz durch Einstellen der Umgebungsluftfeuchtigkeit und/oder durch Beaufschlagen mit Wasser angefeuchtet wird. Dies stellt eine besonders schnelle und einfache

Möglichkeit zum Bereitstellen von Feuchtigkeit im Bereich der zu bearbeitenden Linie dar. Indem die hygroskopische Substanz in weiterer Ausgestaltung nach dem Falt-, Falz-, Schneid-, Rill- und/oder Biegeschritt zumindest überwiegend vom Basismaterial entfernt wird, kann die Verpackung einerseits ohne diese Substanz weiterverarbeitet oder befüllt werden, um eine Verunreinigung der zu verpackenden Ware zu vermeiden, andererseits kann die hygroskopische Substanz aufgefangen, gegebenenfalls regeneriert und für einen weiteren Verfahrensdurchlauf verwendet werden, wodurch entsprechende ökologische und ökonomische Vorteile erzielt werden.

Ein vierter Aspekt der Erfindung betrifft eine Verpackung zur Aufbewahrung von Waren, insbesondere von Cerealien und/oder von stabförmigen Waren wie Zigaretten und dergleichen, wobei die Verpackung erfindungsgemäß zumindest teilweise aus einem Zuschnitt, welcher durch ein Verfahren gemäß dem ersten Erfindungsaspekt hergestellt und/oder gemäß dem zweiten Erfindungsaspekt ausgebildet ist, und/oder mittels eines Verfahrens nach dem dritten Erfindungsaspekt erhältlich und/oder erhalten ist. Die sich hieraus ergebenden Merkmale und deren Vorteile sind den Beschreibungen des ersten, zweiten und dritten Erfindungsaspekts zu entnehmen, wobei vorteilhafte Ausgestaltungen des ersten, zweiten und dritten Erfindungsaspekts als vorteilhafte Ausgestaltungen des vierten Erfindungsaspekts und umgekehrt anzusehen sind.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder von diesen abweichen. Dabei zeigt:
- Figur 1: eine schematische Darstellung einer erfindungsgemäßen Verpackung;
- Figur 2: eine schematische Darstellung der Verpackung gemäß Figur 1 in teilweise geschlossenem Zustand;
- Figur 3: eine schematische Darstellung eines erfindungsgemäßen Zuschnitts der Verpackung gemäß Figur 1;
- Figur 4: eine schematische Darstellung eines erfindungsgemäßen Zuschnitts gemäß einer weiteren Ausführungsform; und
- Figur 5: eine Prinzipdarstellung mit Beispielen unterschiedlich ausgebildeter Linien.

Figur 1 zeigt eine schematische Darstellung einer erfindungsgemäßen Verpackung 10, die insbesondere zur Aufbewahrung und dem Transport von schütt-, pulver- und rieselfähigen Lebensmitteln, beispielsweise von Cerealien dient. Die Verpackung 10 besteht aus Karton und weist dabei eine Vorderwand 12 und eine Rückwand 14 auf, die über jeweils drei Seitenwände 22, 22', 22", 24, 24', 24" (siehe auch Figuren 2 und 3) verbunden sind. Die Seitenwände 22, 22', 22", 24, 24', 24" bilden die Stirnseiten 16, 18 der Verpackung 10. Man erkennt, dass die Verpackung 10 in Form eines prismatischen Körpers entlang einer Längsachse L ausgebildet ist und eine achteckige Grundfläche 38 aufweist. Die Verpackung 10 weist zudem eine Bodenkonstruktion 20 auf, die jeweils eine an der Vorder- und Rückwand 12, 14 angelenkte Bodenlasche 26, 28 zum bodenseitigen Verschluss der Verpackung 10 aufweist (siehe auch Figur 3). Des Weiteren weist die Verpackung 10 eine Deckelkonstruktion 30 auf, wobei die Deckelkonstruktion 30 jeweils eine an der Vorder- und Rückwand 12, 14 angelenkte Deckellasche 32, 34 zum deckelseitigen Verschluss der Verpackung 10 umfasst. Zudem weisen in dem dargestellten Ausführungsbeispiel sowohl die Bodenkonstruktion 20 wie auch die Deckelkonstruktion 30 jeweils eine an den bodenseitigen und deckelseitigen Enden der stirnseitigen Seitenwände 22, 24 angelenkte Staublaschen 36 auf (vergleiche auch Figur 3). Man erkennt, dass die Staublaschen 36 an der mittleren der drei die Stirnseiten 16, 18 ausbildenden Seitenwände 22, 24 angelenkt sind.

Des Weiteren erkennt man, dass die Staublaschen 36 jeweils einen ersten Abschnitt 40 umfassen, wobei der erste Abschnitt 40 an der entsprechenden stirnseitigen Seitenwand 22, 24 angelenkt ist. An den ersten Abschnitt 40 schließt sich ein zweiter Abschnitt 42 an, wobei im Übergangsbereich zwischen dem ersten Abschnitt 40 und dem zweiten Abschnitt 42 jeweils seitliche Rastnasen 44 angeordnet sind. Die Rastnasen 44 sind derart ausgebildet, dass sie in einer Schließstellung der Staublasche 36 (vergleiche auch Figur 2) in die in den Boden- und Deckellaschen 26, 28, 32, 34 ausgebildeten Ausnehmungen 46 verrasten können. Die Ausnehmungen 46 sind dabei jeweils im Übergangsbereich zwischen der Vorder- und Rückwand 12, 14 und den entsprechenden Boden- und Deckellaschen 26, 28, 32, 34 ausgebildet.

Figur 2 zeigt die Verpackung 10 mit einer Schließstellung der Staublaschen 36 der Deckelkonstruktion 30. Man erkennt, dass die Staublaschen 36 derart ausgebildet sind, dass sie in der Schließstellung an den Seitenwänden 22', 22", 24', 24" aufliegen. An den Seitenwänden 22', 22", 24', 24" ist die Staublasche 36 nicht angelenkt. Des Weiteren wird deutlich, dass die Staublaschen 36 in ihrer Schließstellung über die genannten Seitenwände 22', 22", 24', 24" hinausragen und somit insgesamt den durch die stirnseitig angeordneten Seitenwände 22, 22', 22", 24, 24', 24" gebildeten Bereich der Grundfläche 38 der als prismatischer Körper ausgebildeten Verpackung 10 überdecken. Damit ist einerseits ein sicherer Verschluss beziehungsweise eine sichere Überdeckung dieses Bereichs der Verpackung 10 gewährleistet. Andererseits erhöht sich die Belastungsstabilität der Verpackung 10 in diesem Bereich deutlich. Die Staublaschen 36 der Bodenkonstruktion 20 sind identisch ausgebildet.

Zudem wird deutlich, dass die Rastnasen 44 in der Schließstellung der Staublasche 36 an den Boden- und Deckellaschen 26, 28, 32, 34 anliegen und in den entsprechenden Ausnehmungen 46 verrasten.

Man erkennt zudem, dass der zweite Abschnitt 42 der Staublaschen 36 jeweils derart ausgebildet ist, dass er in Schließstellung der Staublaschen 36 an den Innenseiten der Vorder- und Rückwand 12, 14 anliegt. Durch diese Abstützung der Innenseiten der Vorder- und Rückwand 12, 14 ergibt sich eine deutliche Erhöhung der Formstabilität der Verpackung 10.

Figur 3 zeigt eine schematische Darstellung eines Zuschnitts 48 der Verpackung 10 gemäß Figur 1. Der Zuschnitt 48 umfasst über vorliegend als Biegelinien ausgebildete Linien 50, 52, 54, 56, 60, 62, 64 verbundene Vorderwand-, Rückwand- und Seitenwandelemente 12, 14, 22, 22', 22", 24, 24', 24" zur Ausbildung der Verpackung 10 als prismatischer Formkörper in gefaltetem Zustand des Zuschnitts 48 (siehe Figuren 1 und 2). Man erkennt, dass der Zuschnitt 48 zwei an dem Vorder- und Rückwandelement 12, 14 angelenkte Deckel- und Bodenlaschen 32, 34, 26, 28 aufweist. An den jeweiligen Enden der Seitenwände 22, 24 ist jeweils eine Staublasche 36 über Biegelinien 68, 72, 76, 80 angelenkt. Die Deckel- und Bodenlaschen 32, 34, 26, 28 sind über entsprechende Biegelinien 66, 70, 74, 78 mit dem entsprechenden Vorder- und Rückwandelement 12, 14 verbunden. An dem dem Seitenwandelement 22" gegenüberliegenden Ende weist der Zuschnitt 48 eine Klebelasche 58 auf, die über eine Biegelinie 82 mit dem Rückwandelement 14 verbunden ist.

Des Weiteren erkennt man, dass im Übergangsbereich zwischen dem Vorder- und Rückwandelement 12, 14 und den entsprechenden Boden- und Deckellaschen 26, 28, 32, 34 jeweils eine Ausnehmung 46 ausgebildet ist.

Die Staublasche 36 ist derart ausgebildet, dass sie in gefaltetem Zustand des Zuschnitts 48 und in einer Schließstellung an den Seitenwandelementen 22', 22", 24', 24", an denen sie nicht angelenkt ist, aufliegt (vergleiche auch Figur 2). Insbesondere ragt die Staublasche 36 in gefaltetem Zustand des Zuschnitts 48 und in einer Schließstellung über die Seitenwandelemente 22', 22", 24', 24", an denen sie aufliegt, hinaus. Man erkennt, dass die Staublaschen 36 jeweils aus einem ersten Abschnitt 40 und einem daran anschließenden zweiten Abschnitt 42 bestehen. Der erste Abschnitt 40 ist an den entsprechenden Enden der Seitenwandelemente 22, 24 angelenkt. Zudem ist der erste Abschnitt 40 derart ausgebildet, dass er in gefaltetem Zustand des Zuschnitts 48 und in Schließstellung der Staublasche 36 den durch die stirnseitig angeordneten Seitenwandelemente 22, 22', 22", 24; 24', 24" gebildeten Bereich einer Grundfläche 38 der Verpackung 10 überdeckt. Der zweite Abschnitt 42 ist derart ausgebildet, dass er in gefaltetem Zustand des Zuschnitts 48 und in Schließstellung der Staublasche 36 an den Innenseiten der Vorder- und Rückwandelemente 12, 14 anliegt. Des Weiteren erkennt man, dass im Übergang zwischen dem ersten Abschnitt 40 und dem zweiten Abschnitt 42 jeweils seitliche eine Rastnase 44 in der Staublasche 36 ausgebildet ist. In dem dargestellten Ausführungsbeispiel ist der erste Abschnitt 40 ungefähr trapezförmig ausgebildet, der zweite Abschnitt 42 ist rechteckig ausgebildet.

Die Linien 50, 52, 54, 56, 60, 62, 64, 66, 68, 70, 72, 74, 76, 78, 80 und 82 sind jeweils durch eine auf die Rückseite des Zuschnitts 48 aufgebrachte hygroskopische Substanz, beispielsweise MgCl₂, definiert, um eine bessere Biegbarkeit und Faltbarkeit des Kartons sicherzustellen. Ein sogenanntes Debossing oder Embossing sowie zusätzliche mechanische Bearbeitungen der Linien 50, 52, 54, 56, 60, 62, 64, 66, 68, 70, 72, 74, 76, 78, 80 und 82 sind daher nicht erforderlich und können grundsätzlich entfallen. Das Aufbringen einer oder mehrerer hygroskopischer Substanzen auf die Oberfläche des Kartons kann bedarfsweise durch Transfer, Aufdrucken, Aufspritzen über Düsen oder mechanisches und/oder digitales Übertragen erfolgen, wobei der Karton bzw. Zuschnitt 48 bedarfsweise auch imprägniert werden kann.

Im Fall einer nachtrocknenden Substanz oder falls eine trockene, das heißt wasser- bzw. kristallwasserfreie hygroskopische Substanz zur Definition einer oder mehrerer Linien 50, 52, 54, 56, 60, 62, 64, 66, 68, 70, 72, 74, 76, 78, 80 und 82 aufgebracht wird, kann die Feuchtigkeitsaufnahme bzw. die Weiterleitung der Feuchtigkeit in den Karton erst kurz vor der Herstellung der Verpackung 10 erfolgen, indem Wasser auf die hygroskopische Substanz aufgetragen wird und/oder indem die Luftfeuchtigkeit der Umgebungsluft auf einen ausreichend hohen Wert eingestellt wird, damit die hygroskopische Substanz die gewünschte Feuchtigkeitsmenge aufnehmen kann. Dies kann beispielsweise in einem klimatisierten Raum erfolgen.

Figur 4 zeigt eine schematische Darstellung eines erfindungsgemäßen Zuschnitts 48 gemäß einer weiteren Ausführungsform. Der Zuschnitt 48 umfasst eine Seitenwand 24, die über jeweilige als Biegelinien ausgebildete Linien 50 mit zwei Staublaschen 36 verbunden ist. Über eine weitere Linie 50 ist die Seitenwand mit einer Rückwand 12 verbunden. Die Rückwand 12 ist ihrerseits über eine Linie 50 mit einer Bodenlasche 26 verbunden, welche über eine weitere Linie 50 und zwei als Schneidlinien ausgebildeten Linien 92 mit einer Stecklasche 90 verbunden ist. Zwischen der Bodenlasche und den seitlich angrenzenden Staublaschen 36 befinden sich als Schneidlinien ausgebildete Linien 92. Weiterhin ist die Rückwand 12 über eine Biegelinie 50 mit einer Seitenwand 22 verbunden, welche ihrerseits über Linien 50 mit zwei Staublaschen 36 verbunden ist. Über eine weitere Biegelinie 50 ist die Seitenwand 22 mit einer Vorderwand 14 verbunden, die über eine Linie 50 mit einer Klebelasche 58 verbunden ist. Weiterhin ist die Vorderwand 14 über eine Linie 50 mit einer Deckellasche 32 verbunden. Die Deckellasche 32 ist über eine Schneidlinie 92 mit der Staublasche 36 und über zwei Schneidlinien 92 und eine Biegelinie 50 mit einer Stecklasche 90 verbunden.

Die strichliert gezeichneten Biegelinien 50 sind erneut ausschließlich durch Aufbringen einer hygroskopischen Substanz wie MgCl₂ definiert, während die Schneidlinien 92 gestanzt werden. Alternativ kann es auch vorgesehen sein, dass die Schneidlinien 92 ebenfalls durch Aufbringen einer hygroskopischen Substanz definiert werden, um ein Trennen des Zuschnitts 48 in diesen Abschnitten zu erleichtern.

Die in den vorhergehenden Figuren beschriebenen Ausführungsbeispiele der Verpackungen 10 beziehungsweise der Zuschnitte 48 dienen zur Verdeutlichung des Grundprinzips der vorliegenden Erfindung. Insbesondere ist eine Vielzahl unterschiedlich ausgebildeter Verpackungen 10 und Zuschnitte 48 denkbar. So können die Grundflächen 38 der als prismatischer Körper ausgebildeten Verpackung 10 nicht nur achteckig sondern auch drei-, vier-, fünf-, sechs-, zehn- oder zwölfeckig ausgebildet sein. Aber auch andere Formen sind möglich.

Die vorhergehenden beschriebenen Verpackungen 10 sind als Faltschachteln ausgebildet. Sie bestehen wie die zugehörigen Zuschnitte 48 insbesondere aus Karton, Papier oder vergleichbaren cellulosehaltigen Materialien. Es können grundsätzlich aber auch Verbundmaterialien aus einem cellulosehaltigen Basismaterial und einem oder mehreren anderen Materialien vorgesehen sein, beispielsweise Papier + PET, Karton + PET, Aluminium + Karton, PE + Aluminium + Karton, PVOH + Pappe usw. mit oder ohne Haftvermittler zwischen den einzelnen Schichten. Zur Definition von einer oder mehreren Linien 50, 52, 54, 56, 60, 62, 64, 66, 68, 70, 72, 74, 76, 78, 80, 82 und 92 wird eine hygroskopische Substanz vorzugsweise auf eine Seite einer Papier-, Karton- und/oder Pappschicht aufgetragen, die später eine Innenseite der Verpackung 10 bilden soll. Weiterhin kann vorgesehen sein, dass die hygroskopische Substanz nach dem Falten des Zuschnitts 48 bzw. nach Fertigstellung der korrespondierenden Verpackung 10 von bzw. aus dieser entfernt und gegebenenfalls regeneriert und wiederverwendet wird.

Fig. 5 zeigt eine Prinzipdarstellung mit Beispielen unterschiedlich ausgebildeter Linien, die der Einfachheit halber alle mit dem Bezugszeichen 50 versehen sind. Es ist aber zu betonen, dass die Linien 50 grundsätzlich gleich oder unterschiedliche definiert werden können. Beispielsweise können mehrere Linien 50 durch Aufbringen unterschiedlicher hygroskopischer Substanzen oder Substanzgemischen definiert werden. Weiterhin können mehrere Linien 50 unterschiedliche Funktionen beim Herstellen einer Verpackung 10 aus einem entsprechend ausgestatteten Zuschnitt 48 erfüllen und unabhängig voneinander als Falt-, Falz-, Schneid-, Rill- und/oder Biegelinien ausgebildet sein bzw. verwendet werden.

Mehrere Linien 50 können durch Applizierung von Wasser und/oder einer hygroskopischen Substanz beispielsweise nebeneinander definiert werden, um Faltungen mit größeren Radien zu ermöglichen. Auch gewölbte, flächige, gekrümmte, unterbrochene und allgemein komplex geformte Linien 50 können durch Aufbringen einer hygroskopischen Substanz schnell, einfach und flexibel definiert werden, ohne dass diesbezüglich weitere mechanische Bearbeitungsschritte des Basismaterials erforderlich wären.

Die in den Unterlagen angegebenen Parameterwerte zur Definition von Prozess- und Messbedingungen für die Charakterisierung von spezifischen Eigenschaften des Erfindungsgegenstands sind auch im Rahmen von Abweichungen - beispielsweise aufgrund von Messfehlern, Systemfehlern, Einwaagefehlern, DIN-Toleranzen und dergleichen - als vom Rahmen der Erfindung mitumfasst anzusehen.

## Patentansprüche

1. Verfahren zum Herstellen eines Zuschnitts (48) für eine Verpackung (10), welcher ein cellulosehaltiges Basismaterial mit wenigstens einer Linie (50, 52, 54, 56, 60, 62, 64, 66, 68, 70, 72, 74, 76, 78, 80, 82, 92) aus der Gruppe der Falt-, Falz-, Schneid-, Rill- und/oder Biegelinien umfasst,
**dadurch gekennzeichnet, dass**
die wenigstens eine Linie (50, 52, 54, 56, 60, 62, 64, 66, 68, 70, 72, 74, 76, 78, 80, 82, 92) zumindest abschnittsweise durch Aufbringen von wenigstens einer hygroskopischen Substanz auf das Basismaterial definiert wird, wobei wenigstens eine hygroskopische Substanz aus der Gruppe der hygroskopischen Feststoffe, Gele und/oder Flüssigkeiten auf das Basismaterial aufgebracht wird und wobei der Zuschnitt (48) nach dem Aufbringen der wenigstens einen hygroskopischen Substanz getrocknet wird.

2. Verfahren nach Anspruch 1,
**dadurch gekennzeichnet, dass**
als hygroskopische Substanz wenigstens ein anorganisches oder organisches Salz, insbesondere ein kristallwasserfreies anorganisches oder organisches Salz, verwendet wird.

3. Verfahren nach einem der Ansprüche 1 oder 2,
**dadurch gekennzeichnet, dass**
das Basismaterial mit wenigstens einem weiteren Material zu einem Verbundmaterial verbunden wird, wobei das Basismaterial vorzugsweise über einen Haftvermittler mit dem weiteren Material verbunden wird.

4. Verfahren nach einem der Ansprüche 1 bis 3,
**dadurch gekennzeichnet, dass**
die wenigstens eine hygroskopische Substanz durch wenigstens ein Druckverfahren, insbesondere aus der Gruppe berührungslose, direkte und/oder indirekte Druckverfahren, Tintenstrahldruck, Flexodruck, Transferdruck, Siebdruck, Offsetdruck, Tiefdruck, Hochdruck, Flachdruck und Digitaldruck, und/oder durch eine Auftragsdüse auf das Basismaterial aufgebracht wird.

5. Verfahren nach einem der Ansprüche 1 bis 4,
**dadurch gekennzeichnet, dass**
das Basismaterial zumindest abschnittsweise mit der hygroskopischen Substanz imprägniert wird und/oder dass die wenigstens eine hygroskopische Substanz in einer Menge zwischen 1,0*10⁻¹² g/cm² und 5,0 g/cm² und/oder mit einer Breite zwischen 0,1 mm und 50 mm auf das Basismaterial aufgetragen wird.

6. Verfahren nach einem der Ansprüche 1 bis 5,
**dadurch gekennzeichnet, dass**
mehrere Linien (50, 52, 54, 56, 60, 62, 64, 66, 68, 70, 72, 74, 76, 78, 80, 82, 92) durch Aufbringen der wenigstens einen hygroskopischen Substanz auf das Basismaterial zumindest abschnittsweise definiert werden.

7. Verfahren nach einem der Ansprüche 1 bis 6,
**dadurch gekennzeichnet, dass**
die wenigstens eine hygroskopische Substanz derart auf das Basismaterial aufgebracht wird, dass wenigstens eine durchgezogene oder unterbrochene Linie (50, 52, 54, 56, 60, 62, 64, 66, 68, 70, 72, 74, 76, 78, 80, 82, 92) und/oder mehrere nebeneinander angeordnete Linien (50, 52, 54, 56, 60, 62, 64, 66, 68, 70, 72, 74, 76, 78, 80, 82, 92) und/oder wenigstens eine gerade oder gekrümmte Linie (50, 52, 54, 56, 60, 62, 64, 66, 68, 70, 72, 74, 76, 78, 80, 82, 92) und/oder eine Schneidlinie und wenigstens eine weitere Linie (50, 52, 54, 56, 60, 62, 64, 66, 68, 70, 72, 74, 76, 78, 80, 82, 92) definiert wird.

8. Verfahren nach einem der Ansprüche 1 bis 7,
**dadurch gekennzeichnet, dass**
die hygroskopische Substanz auf eine Rückseite des Basismaterials und/oder über eine mechanische Verformung im Basismaterial und/oder nur in Bereichen des Basismaterials aufgebracht wird, die bei der Herstellung einer Verpackung (10) aus dem Zuschnitt (48) umgeformt und/oder getrennt werden.

9. Zuschnitt (48) zur Herstellung einer Verpackung (10), welcher ein cellulosehaltiges Basismaterial mit wenigstens einer Linie (50, 52, 54, 56, 60, 62, 64, 66, 68, 70, 72, 74, 76, 78, 80, 82, 92) aus der Gruppe der Falt-, Falz-, Schneid-, Rill- und/oder Biegelinien umfasst,
**dadurch gekennzeichnet, dass**
die wenigstens eine Linie (50, 52, 54, 56, 60, 62, 64, 66, 68, 70, 72, 74, 76, 78, 80, 82, 92) zumindest abschnittsweise durch wenigstens eine auf das Basismaterial aufgetragene hygroskopische Substanz definiert ist, wobei die hygroskopische Substanz aus der Gruppe der hygroskopischen Feststoffe, Gele und/oder Flüssigkeiten ist und wobei der Zuschnitt (48) nach dem Aufbringen der wenigstens einen hygroskopischen Substanz getrocknet ist.

10. Zuschnitt (48) nach Anspruch 9,
**dadurch gekennzeichnet, dass**
die wenigstens eine Linie (50, 52, 54, 56, 60, 62, 64, 66, 68, 70, 72, 74, 76, 78, 80, 82, 92) zwischen wenigstens zwei Elementen aus der Gruppe Klebelasche (58), Rückwandelement (14), Seitenwandelement (22), Vorderwandelement (12), Deckelwandelement, Bodenwandelement, Stecklasche (90), Deckellasche (32), Staublasche (36) und Bodenlasche (26) definiert ist.

11. Verfahren zum Herstellen einer Verpackung (10) aus einem Zuschnitt (48), welcher durch ein Verfahren nach einem der Ansprüche 1 bis 8 hergestellt und/oder gemäß Anspruch 9 oder 10 ausgebildet ist, bei welchem die wenigstens eine Linie (50, 52, 54, 56, 60, 62, 64, 66, 68, 70, 72, 74, 76, 78, 80, 82, 92), die zumindest abschnittsweise durch die auf das Basismaterial aufgetragene hygroskopische Substanz definiert ist, gefaltet und/oder geschnitten und/oder gerillt und/oder gebogen wird.

12. Verfahren nach Anspruch 11,
**dadurch gekennzeichnet, dass**
die hygroskopische Substanz vor dem Falt-, Falz-, Schneid-, Rill- und/oder Biegeschritt angefeuchtet wird, wobei die hygroskopische Substanz vorzugsweise durch Einstellen der Umgebungsluftfeuchtigkeit und/oder durch Beaufschlagen mit Wasser angefeuchtet wird.

13. Verfahren nach Anspruch 11 oder 12,
**dadurch gekennzeichnet, dass**
die hygroskopische Substanz nach dem Falt-, Falz-, Schneid-, Rill- und/oder Biegeschritt zumindest überwiegend vom Basismaterial entfernt wird.

14. Verpackung (10) zur Aufbewahrung von Waren, insbesondere von Cerealien und/oder von stabförmigen Waren wie Zigaretten und dergleichen,
**dadurch gekennzeichnet, dass**
diese zumindest teilweise aus einem Zuschnitt (48), welcher durch ein Verfahren nach einem der Ansprüche 1 bis 8 hergestellt und/oder gemäß Anspruch 9 oder 10 ausgebildet ist, und/oder mittels eines Verfahrens nach einem der Ansprüche 11 bis 13 erhältlich und/oder erhalten ist.

## Claims

1. A method for producing a blank (48) for a packing (10), which includes a cellulose containing base material with at least one line (50, 52, 54, 56, 60, 62, 64, 66, 68, 70, 72, 74, 76, 78, 80, 82, 92) from the group of the folding, score, cutting, groove and/or bending lines,
**characterized in that**
the at least one line (50, 52, 54, 56, 60, 62, 64, 66, 68, 70, 72, 74, 76, 78, 80, 82, 92) is defined at least in sections by applying at least one hygroscopic substance to the base material, wherein at least one hygroscopic substance from the group of the hygroscopic solids, gels and/or liquids is applied to the base material, and wherein the blank (48) is dried after applying the at least one hygroscopic substance.

2. The method according to claim 1,
**characterized in that**
at least one inorganic or organic salt, in particular an inorganic or organic salt free of crystal water, is used as the hygroscopic substance.

3. The method according to any one of claims 1 or 2,
**characterized in that**
the base material is merged with at least one further material to a composite material, wherein the base material is preferably merged with the further material via a bonding agent.

4. The method according to any one of claims 1 to 3,
**characterized in that**
the at least one hygroscopic substance is applied to the base material by at least one printing method, in particular from the group of contactless, direct and/or indirect printing methods, inkjet printing, flexographic printing, transfer printing, screen printing, offset printing, gravure printing, relief printing, planographic printing and digital printing, and/or by an application nozzle.

5. The method according to any one of claims 1 to 4,
**characterized in that**
the base material is impregnated with the hygroscopic substance at least in sections and/or that the at least one hygroscopic substance is applied to the base material in an amount between 1.0 * 10⁻¹² g/cm² and 5.0 g/cm² and/or with a width between 0.1 mm and 50 mm.

6. The method according to any one of claims 1 to 5,
**characterized in that**
multiple lines (50, 52, 54, 56, 60, 62, 64, 66, 68, 70, 72, 74, 76, 78, 80, 82, 92) are defined by applying the at least one hygroscopic substance to the base material at least in sections.

7. The method according to any one of claims 1 to 6,
**characterized in that**
the at least one hygroscopic substance is applied to the base material such that at least one solid or broken line (50, 52, 54, 56, 60, 62, 64, 66, 68, 70, 72, 74, 76, 78, 80, 82, 92) and/or multiple lines (50, 52, 54, 56, 60, 62, 64, 66, 68, 70, 72, 74, 76, 78, 80, 82, 92) arranged next to each other and/or at least one straight or curved line (50, 52, 54, 56, 60, 62, 64, 66, 68, 70, 72, 74, 76, 78, 80, 82, 92) and/or a cutting line and at least one further line (50, 52, 54, 56, 60, 62, 64, 66, 68, 70, 72, 74, 76, 78, 80, 82, 92) are defined.

8. The method according to any one of claims 1 to 7,
**characterized in that**
the hygroscopic substance is applied to a rear side of the base material and/or across a mechanical deformation in the base material and/or only in areas of the base material, which are deformed and/or separated upon production of a packing (10) from the blank (48).

9. A blank (48) for producing a packing (10), which includes a cellulose containing base material with at least one line (50, 52, 54, 56, 60, 62, 64, 66, 68, 70, 72, 74, 76, 78, 80, 82, 92) from the group of the folding, score, cutting, groove and/or bending lines,
**characterized in that**
the at least one line (50, 52, 54, 56, 60, 62, 64, 66, 68, 70, 72, 74, 76, 78, 80, 82, 92) is defined at least in sections by at least one hygroscopic substance applied to the base material, wherein the hygroscopic substance is from the group of the hygroscopic solids, gels and/or liquids, and wherein the blank (48) is dried after applying the at least one hygroscopic substance.

10. The blank (48) according to claim 9,
**characterized in that**
the at least one line (50, 52, 54, 56, 60, 62, 64, 66, 68, 70, 72, 74, 76, 78, 80, 82, 92) is defined between at least two elements from the group of adhesive flap (58), rear wall element (14), sidewall element (22), front wall element (12), lid wall element, bottom wall element, tuck-in flap (90), lid flap (32), dust flap (36) and bottom flap (26).

11. A method for producing a packing (10) from a blank (48), which is produced by a method according to any one of claims 1 to 8 and/or is formed according to claim 9 or 10, in which the at least one line (50, 52, 54, 56, 60, 62, 64, 66, 68, 70, 72, 74, 76, 78, 80, 82, 92), which is defined at least in sections by the hygroscopic substance applied to the base material, is folded and/or cut and/or grooved and/or bent.

12. The method according to claim 11,
**characterized in that**
the hygroscopic substance is humidified before the folding, scoring, cutting, grooving and/or bending step, wherein the hygroscopic substance is preferably humidified by adjusting the ambient air humidity and/or by supplying with water.

13. The method according to claim 11 or 12,
**characterized in that**
the hygroscopic substance is at least predominantly removed from the base material after the folding, scoring, cutting, grooving and/or bending step.

14. A packing (10) for storing goods, in particular cereals and/or rod-shaped goods like cigarettes and the like,
**characterized in that**
it is at least partially obtainable and/or obtained from a blank (48), which is produced by a method according to any one of claims 1 to 8 and/or formed according to claim 9 or 10, and/or by means of a method according to any one of claims 11 to 13.

## Revendications

1. Procédé de fabrication d'une découpe (48) pour un emballage (10), laquelle découpe comprenant un matériau de base contenant de la cellulose avec au moins une ligne (50, 52, 54, 56, 60, 62, 64, 66, 68, 70, 72, 74, 76, 78, 80, 82, 92) du groupe constitué de lignes de pliage, de pliure, de découpe, de rainage et/ou de flexion,
**caractérisé en ce que**
la au moins une ligne (50, 52, 54, 56, 60, 62, 64, 66, 68, 70, 72, 74, 76, 78, 80, 82, 92) est définie, au moins dans certaines zones, en appliquant au moins une substance hygroscopique sur le matériau de base, dans lequel au moins une substance hygroscopique du groupe constitué de solides, de gels et/ou de liquides hygroscopiques est appliquée sur le matériau de base et dans lequel la découpe (48) est séchée après l'application de la au moins une substance hygroscopique.

2. Procédé selon la revendication 1,
**caractérisé en ce que**
au moins un sel inorganique ou organique, en particulier un sel inorganique ou organique anhydre, est utilisé comme substance hygroscopique.

3. Procédé selon l'une des revendications 1 ou 2,
**caractérisé en ce que**
le matériau de base est lié à au moins un matériau supplémentaire pour former un matériau composite, dans lequel le matériau de base est de préférence lié au matériau supplémentaire par l'intermédiaire d'un agent adhésif.

4. Procédé selon l'une des revendications 1 à 3,
**caractérisé en ce que**
la au moins une substance hygroscopique est appliquée sur le matériau de base par au moins un procédé d'impression, en particulier du groupe constitué de procédés d'impression directs et/ou indirects sans contact, d'une impression par jet d'encre, d'une impression flexographique, d'une impression par transfert, d'une impression en sérigraphie, d'une impression offset, d'une impression en héliogravure, d'une impression en relief, d'une impression à plat et d'une impression numérique, et/ou par l'intermédiaire d'une buse d'application.

5. Procédé selon l'une des revendications 1 à 4,
**caractérisé en ce que**
le matériau de base est imprégné, au moins dans certaines zones, de la substance hygroscopique et/ou **en ce que** la au moins une substance hygroscopique est appliquée sur le matériau de base en une quantité comprise entre 1,0*10⁻¹² g/cm² et 5,0 g/cm² et /ou avec une largeur comprise entre 0,1 mm et 50 mm.

6. Procédé selon l'une des revendications 1 à 5,
**caractérisé en ce que**
plusieurs lignes (50, 52, 54, 56, 60, 62, 64, 66, 68, 70, 72, 74, 76, 78, 80, 82, 92) sont définies en appliquant la au moins une substance hygroscopique sur le matériau de base au moins dans certaines zones.

7. Procédé selon l'une des revendications 1 à 6,
**caractérisé en ce que**
la au moins une substance hygroscopique est appliquée sur le matériau de base de telle sorte qu'au moins une ligne continue ou interrompue (50, 52, 54, 56, 60, 62, 64, 66, 68, 70, 72, 74, 76, 78, 80, 82, 92) et/ou plusieurs lignes disposées les unes à côté des autres (50, 52, 54, 56, 60, 62, 64, 66, 68, 70, 72, 74, 76, 78, 80, 82, 92) et/ou au moins une ligne droite ou courbe (50, 52, 54, 56, 60, 62, 64, 66, 68, 70, 72, 74, 76, 78, 80, 82, 92) et/ou une ligne de coupe et au moins une ligne supplémentaire (50, 52, 54, 56, 60, 62, 64, 66, 68, 70, 72, 74, 76, 78, 80, 82, 92) sont définies.

8. Procédé selon l'une des revendications 1 à 7,
**caractérisé en ce que**
la substance hygroscopique est appliquée sur un côté arrière du matériau de base et/ou par une déformation mécanique dans le matériau de base et/ou uniquement dans des zones du matériau de base qui sont mises en forme et/ou séparées de la découpe (48) lors de la fabrication d'un emballage (10).

9. Découpe (48) pour la fabrication d'un emballage (10), comprenant un matériau de base contenant de la cellulose avec au moins une ligne (50, 52, 54, 56, 60, 62, 64, 66, 68, 70, 72, 74, 76, 78, 80, 82, 92) du groupe constitué de lignes de pliage, de pliure, de découpe, de rainage et/ou de flexion,
**caractérisée en ce que**
la au moins une ligne (50, 52, 54, 56, 60, 62, 64, 66, 68, 70, 72, 74, 76, 78, 80, 82, 92) est définie, au moins dans certaines zones, par au moins une substance hygroscopique appliquée sur le matériau de base, dans laquelle la substance hygroscopique est issue du groupe constitué de solides, de gels et/ou de liquides hygroscopiques et dans laquelle la découpe (48) est séchée après l'application de la au moins une substance hygroscopique.

10. Découpe (48) selon la revendication 9,
**caractérisée en ce que**
la au moins une ligne (50, 52, 54, 56, 60, 62, 64, 66, 68, 70, 72, 74, 76, 78, 80, 82, 92) est définie entre au moins deux éléments du groupe constitué d'une languette adhésive (58), d'un élément de paroi arrière (14), d'un élément de paroi latérale (22), d'un élément de paroi avant (12), d'un élément de paroi de couvercle, d'un élément de paroi de fond, d'une languette d'insertion (90), d'une languette de couvercle (32), d'une languette anti-poussière (36) et d'une languette de fond (26).

11. Procédé de fabrication d'un emballage (10) à partir d'une découpe (48) qui est fabriquée par un procédé selon l'une des revendications 1 à 8 et/ou formée selon la revendication 9 ou 10, dans lequel la au moins une ligne (50, 52, 54, 56, 60, 62, 64, 66, 68, 70, 72, 74, 76, 78, 80, 82, 92), qui est définie, au moins dans certaines zones, par la substance hygroscopique appliquée sur le matériau de base, est pliée et/ou découpée et/ou rainée et/ou fléchie.

12. Procédé selon la revendication 11,
**caractérisé en ce que**
la substance hygroscopique est humidifiée avant l'étape de pliage, de pliure, de découpe, de rainage et/ou de flexion, dans lequel la substance hygroscopique est humidifiée, de préférence en ajustant l'humidité de l'air ambiant et/ou en appliquant de l'eau.

13. Procédé selon la revendication 11 ou 12,
**caractérisé en ce que**
la substance hygroscopique est enlevée, au moins en majeure partie, du matériau de base après l'étape de pliage, de pliure, de découpe, de rainage et/ou de flexion.

14. Emballage (10) pour le stockage de marchandises, en particulier de céréales et/ou de produits en forme de tiges tels que des cigarettes et analogues,
**caractérisé en ce que**
cet emballage est au moins en partie constitué d'une découpe (48) qui est fabriquée par un procédé selon l'une des revendications 1 à 8 et/ou est formée selon la revendication 9 ou 10, et/ou peut être obtenue et/ou est obtenue au moyen d'un procédé selon l'une des revendications 11 à 13.
